# EUROPÄISCHE PATENTSCHRIFT

(11) **EP 1 999 759 B1**
(45) Veröffentlichungstag und Bekanntmachung des Hinweises auf die Patenterteilung: **25.08.2010**
(21) Anmeldenummer: 07723561.2
(22) Anmeldetag: 23.03.2007
(51) Int. Cl.: G21F 9/24, G21F 9/34

(54) **VERFAHREN UND VORRICHTUNG ZUR ENDLAGERUNG UND SICHEREN BETREIBUNG VON KERNKRAFTWERKEN**
METHOD AND APPARATUS FOR FINAL STORAGE AND SAFE OPERATION OF NUCLEAR POWER STATIONS
PROCÉDÉ ET DISPOSITIF DE STOCKAGE DÉFINITIF ET D'EXPLOITATION SÛRE DE CENTRALES NUCLÉAIRES

(30) Priorität: 24.03.2006 DE 102006013836
(43) Veröffentlichungstag der Anmeldung: 10.12.2008
(73) Patentinhaber: Radermacher, Franz Josef, 89075 Ulm (DE); FOPPE, Werner, 52511 Geilenkirchen (DE)
(72) Erfinder: FOPPE, Werner, 52511 Geilenkirchen (DE)
(74) Vertreter: COHAUSZ DAWIDOWICZ HANNIG & SOZIEN
(86) Internationale Anmeldenummer: PCT/EP2007/002613
(87) Internationale Veröffentlichungsnummer: WO 2007/110211

(56) Entgegenhaltungen:
- DE-A1- 19 909 836
- DE-C1- 19 528 496
- US-A- 3 357 505
- US-A- 5 022 788
- GIBB F G F: "High-temperature, very deep, geological disposal: a safer alternative for high-level radioactive waste?" WASTE MANAGEMENT, ELSEVIER, NEW YORK, NY, US, Bd. 19, Nr. 3, Juni 1999 (1999-06), Seiten 207-211, XP004164775 ISSN: 0956-053X
- HOLLISTER C D ET AL: "BURIAL OF RADIOACTIVE WASTE UNDER THE SEABED" SCIENTIFIC AMERICAN, SCIENTIFIC AMERICAN INC., NEW YORK, NY, US, Bd. 278, Nr. 1, Januar 1998 (1998-01), Seiten 40-45, XP000739045 ISSN: 0036-8733
- KOSACHEVSKII L Y ET AL: "SELF-BURIAL OF RADIOACTIVE WASTE" SOVIET PHYSICS TECHNICAL PHYSICS, AMERICAN INSTITUTE OF PHYSICS, NEW YORK, NY, US, Bd. 44, Nr. 11, November 1999 (1999-11), Seiten 1377-1381, XP000932150 ISSN: 0038-5662

## Beschreibung

Die Erfindung betrifft ein Verfahren zur Schaffung eines sicheren Endlagers in einem durch Schmelzbohren erstellten Bohrlochschacht, der eine durch erstarrte Schmelze entstandene metallische Bohrlochverschalung aufweist. Die Erfindung betrifft weiterhin eine Vorrichtung zur Schaffung sicherer Endlager umfassend wenigstens einen Bohrschacht mit einer Metallverschalung aus einem Guss. Die Erfindung soll insbesondere zur Endlagerung von hochradioaktivem und/oder hochtoxischem Material eingesetzt werden, ist jedoch auch zur Lagerung jeglicher anderer Materialien geeignet.

Die Erfindung betrifft ferner auch Vorrichtungen als sichere und kostengünstige Endlager für schwach- und mittelradioaktive Materialien ein bombensicheres Verbindungs- und Transportsystem zwischen Reaktor- bzw. Zwischenlager und Endlagerschacht. Die Erfindung betrifft zudem Vorrichtungen zur kontrollierten Beherrschung eines Reaktor-Gaus mit Kernschmelze und automatisierter direkter Endlagerung der ausgetretenen Kernschmelze.

Die Niederbringung von Bohrlochschächten, insbesondere sogenannte Super-Tief-Bohrlochschächte mit gleichbleibend großen Bohrlochdurchmessern bis zum Bohrziel und insbesondere in Tiefen bis zu 20 km oder sogar mehr ist z.B. aus der Veröffentlichung EP 1 157 187 B1 derselben Anmelder bekannt. Das hier beschriebene Verfahren kann bevorzugt eingesetzt werden, um einen Bohrlochschacht durch Schmelzbohren zu erstellen und dabei den Bohrlochschacht mit einer nahtlosen Bohrlochverschalung, insbesondere aus Metall zu versehen.

Dafür wird eine insbesondere reine Metallschmelze, eines Metalls oder auch einer Metallmischung als Bohrmedium durch Leitungselemente dem durch Aufschmelzung abzutragenden Bohrlochgrund zugeführt, wobei die Abraumschmelze in das insbesondere durch Temperatur- und Druckeinwirkung aufgerissene Umgebungsgestein verpresst und während des Bohrens durch erstarrende Metallschmelze eine metallische Bohrlochverschalung erstellt wird.

Hierfür kann die aus dem untersten Leitungselement der Metallschmelzbohranlage über dem Bohrlochgrund austretende insbesondere reine Metallschmelze zwischen die Außenseite der Metallschmelzbohranlage, insbesondere deren untersten Leitungselement und die Bohrlochinnenwand geführt werden und dort erstarren. Mit Bohrfortschritt können weitere Leitungselemente am jeweils vorherigen Element befestigt werden, um so kontinuierlich die Bohrung in die Tiefe zu bringen. Als Leitungselemente, insbesondere im heißen Bereich können solche aus Graphit zu Einsatz kommen. Dabei kann es vorgesehen sein, dass Leitungselemente, insbesondere im oberen abgekühlten Bereich als Magnetgleiter arbeiten können, die an der metallischen Bohrlochverschalung, insbesondere gesteuert, entlang gleiten und bevorzugt sowohl Haltekräfte horizontal als auch Schubkräfte nach unten und oben ausüben können.

Die Einbringung von Schmelzbohrungen erfolgt nur bevorzugt durch dieses bekannte Verfahren, es können aber auch andere Verfahren genutzt werden, sofern diese geeignet sind eine Bohrlochverschalung, insbesondere aus einem Guss, zu erstellen.

Die sichere Endlagerung hochradioaktiver Stoffe ist ein gesellschaftlich ernstes und weltweit immer noch ungelöstes Problem. Bisher gibt es in keinem Land ein sicheres Endlagerkonzept, obwohl für die Suche und Erprobung geeigneter EndlagerStandorte weltweit Hunderte Milliarden EURO ausgegeben wurden.

Nach 50 Jahren hat die Kernenergie-Community mit ihrem wissenschaftlichen und wirtschaftspolitischen Potential es in keinem Land bisher geschafft, ein sicheres Endlager zur Verfügung zu stellen, obwohl das ungelöste Endlagerproblem neben dem unabweislichen Reaktorrestrisiko den Rückgang des Kernenergiemarktanteils an der Weltenergieproduktion am stärksten beeinflusst.

Nach gegenwärtigen Endlagerkonzepten und Methoden zur Demontage von Kernkraftwerken und kerntechnischen Anlagen ist deren Demontage und die Endlagerung des sich daraus ergebenen kontaminierten Materials teuerer als der Bau der Anlagen selbst, so dass die Suche nach dem ,bestmöglichen Endlager' ein hohes Einsparpotential bei gleichzeitiger Erhöhung der Sicherheit bringen sollte.

Unverantwortbare Verfahrensvorschläge wie Versenken in Tiefseegräben oder Schießen zum Mond oder in den Weltraum verbieten sich bereits aus Sicherheitsgründen und stehen nicht zur Diskussion.

Fast jedes Land mit Nukleartechnik ist dabei, eigene Endlagerkonzepte und Vorrichtungen zu entwickeln oder zu bauen. Die USA arbeiten an einem Endlager im Tuff des Jucca-Gebirges nicht unweit von Las Vegas. Kanada, Schweden, Schweiz und Andere erkunden Hartgestein(Kristallin) als Endlager.

Die deutsche Endlagerkonzeption ist auf Salz als Wirtsgestein zugeschnitten, zumindest bis zum Beginn des gegenwärtig laufenden Moratorium für den Salzstock Gorleben, das spätestens bis zum Jahre 2010 läuft und zur Suche nach einem 'bestmöglichen Endlager' in unterschiedlichen Wirtsgesteinen genutzt werden soll.

Zielsetzung ist, bis 2030 ein einsatzfähiges Endlager zur Verfügung zu haben, wobei man davon ausgeht, das nach dem beschlossenen Kernkraftwerksausstieg alle bis 2080 anfallenden hochradioaktiven Stoffe in einem Endlager untergebracht werden.

Allen Konzepten gemeinsam in den verschiedenen Ländern ist das Auffahren eines bergwerkähnlichen Tunnelsystems als Zentrallager mit großem Fassungsvermögen in Tiefen maximal um 1000 m Tiefe, welches damit im Bereich der Biosphäre verbleibt. Die Gefahr besteht, dass über längere Zeiträume nach tektonischen Veränderungen Grundwässer, Oberflächenwässer und Tiefenwässer eindringen können und die Biosphäre verseuchen.

In Deutschland herrscht weitgehende Übereinstimmung unter den Verantwortlichen, dass sowohl der Salzstock , Gerieben' wie auch das Erzbergwerk ,Schacht Konrad' bei Salzgitter höchsten als Endlager für schwach- und mittelradioaktives Material in Frage kommt, das mit geschätzten 280.000 m³ auch 90% des endzulagernden radioaktiven Material bis 2080 ausmacht, wenn es beim vereinbarten Ausstieg bleibt.

Die Suche nach dem 'bestmöglichen Endlager' in Deutschland, insbesondere für hochradioaktive Stoffe, steht damit weiter vordringlich auf der Tagesordnung und kann zudem ein Multi-Milliarden Megamarkt für die Deutsche Wirtschaft werden.

Ausschlaggebend für die Option auf ein zentrales Endlager sind die hohen Explorations- und Baukosten für den Schachtbau und die unterirdischen Tunnel und Kavernen, da die Erschließungskosten damit nur einmal zu tätigen wären. Gleichzeitig sind nach den gegenwärtigen Endlagerkonzepten geeignete Standorte von der Geologie her dünn gesät.

Gegen ein zentrales Endlager sprechen die Risiken beim Transport und beim Umladen aus den Transportbehältern im Endlager sowie die hohen Transportkosten und der Widerstand der Bevölkerung gegen die Transporte und gegen den Zentralstandort, denn keiner will den langlebigen und gegebenenfalls tödlichen Müll von anderen in seiner Gegend haben.

In dem Internationalen Abkommen zur Endlagerung mit der Unterzeichnung der Nuklearen Entsorgungskonvention vom 1. Oktober 1997 sind sich alle 42 Signatarstaaten einig, dass die Endlagerung hochradioaktiver, langlebiger Produkte der Kernenergie außerhalb der Biosphäre sicher in tief liegenden geologischen Formationen bei möglichst kurzen Transportwegen durchzuführen ist.

Bekannte Verfahren zur Endlagerung hochradioaktiven Materials in druckfesten Vorrichtungen durch Absenkung ins Erdinnere bedienen sich der Subduktionszone, wo das eingelagerte Material mit der subduzierenden Platte im Laufe von Jahrmillionen im Erdmantel verschwindet. Eine mit gegebener Technik zu realisierende Möglichkeit der Endlagerung in Subduktionszonen war nur dort gegeben, wie z.B. in der US 5,022,788 ausgeführt, wo die Subduktionszone dicht an der Oberfläche ansteht und von der Kontinentalkruste durch Schachtbohrungen oder Tunnel zu erreichen ist, um auch nennenswerte Mengen einlagern zu können.

Die Endlagerung von radioaktiven, in druckfesten und hitzebeständigen Behältern eingeschlossenes Material ist mit herkömmlicher Bohrtechnologie (KTB) und Schachtbauweise bis in eine Tiefe mit zähflüssigem Tiefengestein, wie in DE 195 28 496 C1 postuliert, technisch nicht möglich. Die benannte Kontinentale Tiefbohrung (KTB) in der Oberpfalz erreichte bei 300°C Gesteinstemperatur in 9000 m Tiefe ihr technisch und mineralgeologisch bedingtes Ende. Ab 300°C und insbesondere in Gegenwart von Wasser nimmt die Standfestigkeit des Gesteins so stark ab, dass unter dem Druck des Seitengesteins der freiliegende, unverschalte Bohrloch- bzw. Schachtbereich von der Seite einbricht. (GEOWISSENSCHAFTEN Jahrg. 13, April 1995, Seite 151-153)

Der Erfindung liegt die Aufgabe zugrunde, diese Nachteile zu beheben und der Forderung nach einem 'bestmöglichen Endlager' zu entsprechen. Der Erfindung liegt weiterhin die Aufgabe zugrunde, ein Verfahren und eine Vorrichtung bereitzustellen, die eine sichere und kostengünstige Endlagerung direkt vor Ort bieten und in allen Ländern gleichermaßen zu nutzen sind und insbesondere darüber hinaus noch die Möglichkeit bieten, im Falle des Durchbrennens eines Reaktors den Reaktorgau so zu kontrollieren, ohne dass eine Belastung der Umwelt eintritt.

Diese Aufgabe wird erfindungsgemäß durch ein Verfahren gelöst, bei dem endzulagerndes, insbesondere unterkritisches hochradioaktives Material, in einem unteren Bereich des verschalten Bohrlochschachtes deponiert wird, dieser untere Bereich nach Abfüllung vom Restschacht separiert wird und dieser untere Bereich selbsttätig in Richtung Erdmittelpunkt auswandert, wobei die Wandstärke der metallischen Bohrlochverschalung mindestens eines als Endlager bestimmten unteren Bohrlochschachtabschnitts derart ausgeführt wird, dass sie von oben nach unten zunimmt, so dass sich ein von unten nach oben im Wesentlichen konusförmig verjüngender unterer Bohrlochschachtabschnitt ergibt.

Die Aufgabe wird weiterhin dadurch gelöst, dass in einer Endlagervorrichtung mindestens ein unterer Bohrlochschachtabschnitt eines verschalten Bohrlochschachtes nach Abfüllen von Endlagermaterial, insbesondere in unterkritischem Zustand, vom Rest des Bohrlochschachts abtrennbar/abgetrennt ist, um sich durch Eigenwärmeerzeugung und/oder Gebirgsdruck und/oder Eigengewicht unter Schwerkraftwirkung und/oder Gesteinsschmelzebildung in Richtung Erdmittelpunkt zu versenken, wobei die Bohrlochverschalung des als Endlager genutzten unteren Bohrlochschachtabschnitts außen zumindest im Wesentlichen eine Kegelform bildet, bei der die Wandstärke der Verschalung von unten nach oben abnimmt.

Wie eingangs erwähnt bietet das Metallschmelze-Bohrverfahren gemäß EP 1 157 187 B1 ein technisch umsetzbares Bohrverfahren, mit dem in einem kontinuierlichen Schmelzbohrprozess, schnell und kostengünstig produktionsfertige Super-Tiefbohrungen mit großem, maßhaltigen Bohrlochdurchmesser bis in Tiefen von 20 km oder mehr erstellbar sind. Beim kontinuierlichen Vortrieb der Schmelzbohranlage, insbesondere durch Magnetgleiter, wird gleichzeitig aus der als Bohrmedium fungierenden Metallschmelze eine nahtlose Druckguss-Bohrlochverschalung erstellt, die dem Magnetgleiter als ,Reaktionsschiene' und Fahrröhre dient. Diese Druckguss verschalten Bohrlochschächte, seien sie durch dieses oder ein anderen Verfahren hergestellt, werden erfindungsgemäß als Endlager genutzt.

Beim kontinuierlich ablaufenden genannten Metallschmelze-Bohrverfahren liegt zu keiner Zeit ein freiliegender, unverschalter Bohrlochbereich vor, da aus der Metallschmelze, die auch als 'Bohrkopf' dient, direkt eine starkwandige Metallverschalung aufgebaut wird. Die Standfestigkeit eines derart verschalten Bohrlochs bzw. Bohrschachts hängt von der Dicke der Metallwandung, der vorherrschenden Druckdifferenz zwischen Innen- und Außenwand und insbesondere der vorherrschenden Temperatur ab. Ein derart metallverschaltes Bohrloch kann bis im Gesteinstemperaturbereich von mindestens 600°C - 700°C standfest bleiben, so dass in der Kontinentalkruste Tiefen um 20 km zu erwarten sind. Aber auch unter diesen Temperatur- und Druckbedingungen liegt das Tiefengestein nicht in zähflüssiger sondern in fester wenn auch duktiler Form vor.

Bevorzugt wird die Bohrung bis in eine Tiefe erstellt in der das Gestein in duktiler Form vorliegt und insbesondere sich bereits Teilschmelzen bilden, deren Bildung durch die Eigenwärmeerzeugung des eingelagerten, wärmeproduzierenden hochradioaktiven Materials noch verstärkt wird oder bei der sich insbesondere unter den vorgegebenen Temperatur- und Druckbedingungen im heißen Tiefengestein, die Gesteinskristalle verschieben gegenüber einem freien, festen und insbesondere schweren Metallkörper, auf den die Schwerkraft der Erde stärker wirkt, als auf das umgebene, leichtere Umgebungsgestein. So kann dies vorteilhafterweise ein beschleunigtes Auswandern eines separierten unteren Bohrlochschachtabschnitts, der als Endlagersegment dient, bewirken.

Begünstigt wird die Auswanderungsgeschwindigkeit des gesamten separierten unteren Bohrlochschachtabschnitts / Endlagersegments erfindungsgemäß dadurch, dass dessen Außenkontur nach unten hin konusartig erweitert gestaltet wird, wodurch die enormen seitlichen Druckkräfte zur vertikalen Schubkraft werden.

Diese erfindungemäße Auswanderung des Endlagersegments in Form eines schweren Metallkörpers kann durch die erhöhte Innentemperatur mittels der radioaktiven Restwärmebildung und/oder durch eine Fluid-Ansammlung im Grenzbereich Metallmantel/ Tiefengestein zusätzlich eine Beschleunigung durch Reibungsreduzierung erfahren, insbesondere da diese Fluide unter den vorherrschenden Temperatur- und Druckbedingungen superkritisch sein können und sich daher ihr Reibungswert drastisch reduziert.

Vorteilhafterweise kann ein Endlagersegment unter seiner Schwerkraft, umgeben vom Fluide bzw. benetzt von einem Fluidefilm beschleunigt dem Erdmittelpunkt zu gleiten, insbesondere im Vergleich so, wie ein Gletscher auf seinem Wasserfilm zu Tal gleitet.

Erfindungsgemäß kann im unteren Bohrlochschachtabschnitt, bzw. das im Schachttiefsten endgelagerte insbesondere hochradioaktive Material mit einem Medium, beispielsweise mit Flüssigblei als Moderator und/oder Wärme- und/oder Druckausgleichsmedium aufgefüllt werden, bzw. das endzulagerndes Material eingefüllt werden.

Ein so abgefüllter unterer Bohrlochschachtabschnitt kann als Endlagersegment erfindungsgemäß oberhalb der Einfüllung vom übrigen Bohrlochschacht durch Abschmelzen der Bohrlochverschalung, insbesondere der Metallverschalung, z.B. in einem Bereich von einigen Metern separiert werden und wandert als Ganzes aus dem heißen Tiefengestein in Richtung Erdmittelpunkt aus, insbesondere unter Eigenwärmeerzeugung und hohem Eigengewicht.

Unter Bezugnahme auf die einzige Zeichnung wird das Verfahren und die Vorrichtung näher erläutert.

Erfindungsgemäß kann es vorgesehen sein, dass in unmittelbarer Nähe von Kernkraftwerken oder Zwischenlagern wenigstens ein Bohrschacht, beispielsweise ein 20 km tiefer Bohrlochschacht (10) nach dem beschriebenen Metallschmelze-Bohrverfahren niedergebracht wird.

Ein oberer größerer Abschnitt, z.B. mehr als drei Viertel des so erstellten Bohrlochschachts mit insbesondere durchgehend gleichbleibendem Durchmesser, z.B. von vorzugsweise mehr als 0,5 Metern, ist mit einer Bohrlochverschalung, insbesondere starkwandigen Metallverschalung aus einem Guss und vorzugsweise guter magnetischer Permeabilität versehen, und kann erfindungsgemäß als Endlagerschacht genutzt werden, um zu lagerndes Material in einen unteren kleineren Abschnitt, z.B. weniger als ein Viertel des Bohrlochschachtes zu bringen.

Hierbei kann der untere Bohrlochschachtabschnitt, insbesondere das untere Viertel oder weniger als ein Endlagersegment (1) z.B. für hochradioaktive und/oder wärmeentwickelnde Materialien oder auch anderes Material genutzt werden. Dieser Bohrlochschachtabschnitt kann bevorzugt in einem duktilen Gesteinbereich oder im Bereich superkritischer Fluidebedingungen angeordnet sein.

Es kann weiterhin ein darüber liegender Abschnitt des Bohrlochschachtes als Endlager für anderes Material, z.B. für schwach- und mittelradioaktives Material genutzt werden, z.B. das bei der Demontage eines Kernkraftwerks oder einer sonstigen kerntechnischen Anlage anfällt.

Erfindungsgemäß wird der als Endlagersegment (1) genutzte untere Abschnitt bei der Produktion des Bohrschachts (10) im Bereich der Metallgussverschalung derart ausgebildet, dass die Wandstärke im unteren Bereich großer ist als im oberen Bereich, beispielsweise mit 0,25 m startet und oben mit 0,05 m endet.

Das Endlagersegment (1) kann erfindungsgemäß als Ganzes nach Abfüllung mit endzulagernden Material und/oder nach Bedarf segmentweise, vom übrigen Bohrlochschacht separiert werden, wobei die Separierung des jeweiligen Segments vom Restschacht vorteilhafterweise durch Abschmelzen eines Schachtwandungsbereichs (4), insbesondere durch Strahlungsenergie erfolgen kann, die vorteilhafterweise von einem Laser oder einem Graphitstrahler kommen kann, der über eine Magnetgleiter-Vorrichtung(14) im Bohrlochschacht rauf und runter gefahren werden kann.

Das erfindungsgemäße Separieren durch Abschmelzen eines Bohrlochschachtabschnitts direkt oberhalb des endzulagernden, z.B. mit hochradioaktiven Material aufgefüllten und bevorzugt mit beispielsweise Flüssigblei vergossenen Endlagersegments (1) kann bevorzugterweise so ausgeführt werden das dies gleichzeitig zur sicheren Verschließung des separierten Endlagersegments (1) durch die anfallende Metallschmelze führt, die sich oberhalb des Endlagersegmentes absetzt und einen Metalldeckelverschluss (5) bilden kann und/oder direkt auf dem Flüssigblei aufschwimmt und mit dem verbliebenen Rest der Endlagersegmentverschalung einen festen Metallverschluss bildet.

Der verbleibende verschalungsfreie Abschmelzbereich (4) im Bohrschacht kann ggfs. bis auf einen Restbereich für eine neue Schachtsegmentspitze (3) mit einem Material(beispielsweise Borax) aufgefüllt werden, welches die Selbstversenkung durch Auswanderung aus dem heißen Lagergestein fördert.

Der nach der Separierung nach unten offene Restschacht kann erfindungsgemäß mit einer Metallgussfüllung verschlossen werden, die als neue Schachtsegmentspitze(3) dient und bevorzugt, z.B. durch Legierungselemente verstärkt, den Selbstversenkungsprozess sichert.

Die erfindungsgemäße Endlagerungsvorrichtung umfasst bevorzugt ein zur Biosphäre sicher abgeschlossenes System (12), z.B. einen Transporttunnel, das den Endlagerschacht (10) mit dem Reaktor und/oder Zwischenlager durch eine, insbesondere automatisierte Transportvorrichtung verbindet, wie beispielsweise ein Magnetgleitersystem.

Der erfindungsgemäße bevorzugt bombensichere, hermetisch zur Außenwelt abgeschottete Transporttunnel (12) zwischen Reaktor und Endlagerschacht ermöglicht bevorzugt auch den Bau einer Auffang- und Endlagervorrichtung für den Fall einer Reaktorschmelze (13), die das Restrisiko beim Betrieb von Kernkraftwerken stark reduziert und erheblich längere Laufzeiten der Kernkraftwerksanlagen erlaubt, wodurch günstigerweise das ,goldene Ende' der Produktionszeit verlängert wird.

Die erfindungsgemäße Auffang- und Endlagervorrichtung (13) für den Fall einer Reaktorschmelze kann bei Reaktorneubauten sofort mit eingeplant werden und damit optimal gestaltet werden. Bei vorhandenen Kernkraftwerksanlagen, die nicht mit einem Bodenschutz aus Graphitziegeln versehen sind, kann bevorzugt ein Abzugstunnel unterhalb des Reaktorfundaments gebaut werden, der bevorzugt mit Graphitziegel belegt ist und eine auftretende Reaktorschmelze zielsicher in eine tiefer liegende Auffangvorrichtung (15) leitet, die bevorzugt ebenfalls mit Graphitziegel ausgekleidet sein kann und ggfs. zusätzlich mit Spezialtiegel aus Graphit so ausgelegt ist, dass die einfließende Reaktorschmelze sich in den bereitstehenden Graphittiegeln verteilt und nach einer Abklingzeit über das automatisierte Transportsystem ins Endlager gefördert werden kann.

Die erfindungsgemäße Auffang- und Endlagervorrichtung für den Fall einer Reaktorschmelze (13) kann mit einem Medium aufgefüllt werden, das möglichst inert gegen radioaktive Strahlung, schwerer als Luft und leichter als die Reaktorschmelze ist. Damit wird bevorzugt die Verstrahlung der Auffang- und Endlagervorrichtung (13) begrenzt, wobei das Medium nach Endlagerung der Reaktorschmelze abgepumpt und ebenfalls endgelagert werden kann.

Die Vorteile des erfindungsgemäßen Endlagerverfahrens mit einer direkten Endlagervorrichtung vor Ort auf dem Gelände von Nuklearanlagen mittels Bohrschächte nach dem Metallschmelze-Bohrverfahren, gegenüber bekannten Verfahren und gegenüber einem zentralen Endlager, sind die folgenden:
1. Die Niederbringung und Nutzung kostengünstiger Endlagerschächte für insbesondere hochradioaktive Stoffe direkt am Ort der Endstehung und/oder Lagerung erspart hohe Explorationskosten bei der Suche und Erprobung geeigneter Standorte und spart kostbare Zeit, da jeder vorhanden Standort mit Nuklearanlagen für das o. g. erfindungsgemäßen Endlagerverfahren per se geeignet ist und das endzulagernde Material in sichere Tiefen ausserhalb jeglichen Einflusses zur Biosphäre gelangt.
2. Der nukleare Mülltourismus mit hochradioaktivem Material gegen den Widerstand der Bürger hat ein Ende, bzw. kann auf Randbereiche beschränkt werden, reduziert für die Bevölkerung die Strahlenbelastung, das Unfallrisiko und die Entsorgungskosten erheblich.
3. Sichere Endlagerung von hochradioaktiven Brennelementen bis zum hochradioaktiven Inventar der Kernkraftwerke vor Ort durch Selbstversenkung über Bohrschächte von z.B. 15 - 20 km Tiefe in historisch überschaubaren Zeiträumen, unter hermetischem Abschluss zur Biosphäre und mit hoher Kostenreduzierung durch vollautomatisierbare Abläufe bei kürzeren Abklingzeiten, überzeugt Betreiber und betroffene Bevölkerung.
4. Mit der Schaffung von Endlagern an den Hauptkernkraftwerks-Standorten liegen deren Kosten insgesamt erheblich niedriger als bei einer Zentral-Endlager-Lösung. Gleichzeitig wird durch 'burden-sharing' die Verteilung des Problems auf mehrere Standorte, der Widerstand der betroffenen Bevölkerung reduziert, zumal nur die Bevölkerung an den Nuklearanlagenstandorten betroffen ist, die sich ohnehin schon mit der Kernkraft arrangiert hat und deren Risiko und Belastung durch die nicht mehr stattfindenden Nuklearmüll-Transporte erheblich reduziert wird.
5. Die Kombination von direkter Endlagerung Vorort mit einer integrierten Vorrichtung zur Beherrschung eines Reaktorgaus ermöglicht eine erhebliche Verlängerung der Reaktorlaufzeiten und erhöht die Akzeptanz der erfindungsgemäßen Endlagerkonzeption bei Kraftwerksbetreiber, Politiker und betroffener Standortbevölkerung.
6. Die Endlagerung vor Ort bringt für die Standortsbevölkerung betreffender Nuklearanlagen nicht nur die Risiko- und Transportentlastung, sondern schafft mit dem Bau des Endlagers in der Region Arbeitsplätze, die auch langfristig bis zur vollständigen Demontage der Nuklearanlage gesichert sind. Gleichzeitig erhöhen sich die Steuereinnahmen und werden langfristig gesichert.
7. Die Akzeptanz der Bevölkerung mit Nuklearanlagen für Endlagerstandorte Vorort wird insbesondere durch die Selbstversenkung des hochradioaktiven Materials auf nimmer Wiederkehr ins Erdinnere erzielt, da weder der Region noch der nachfolgenden Generation ein unkalkulierbares ,böses Erbe' hinterlassen wird, sondern im Gegenteil auch von der Generation die Lasten der Entsorgung übernommen werden, die auch die Vorteile der Kernenergie genießt.
8. Die Gesamtgesellschaftlichen Vorteile der Endlagerung durch Selbstversenkung an den Nuklearstandorten Vorort über SuperTief-Bohrungen und der damit als Voraussetzung verbundenen Entwicklung des Metallschmelze-Bohrverfahrens zur Einsatzreife werden noch erheblich übertroffen durch die Schaffung eines völlig neuen Multi-Billionen-Marktes aus der neuen Basistechnologie ,Metallschmelze-Bohrverfahren, von der die sichere Endlagerung nur eine der Anwendungen ist.
9. Neben größtmöglicher Sicherheit sind der Zeit- und Kostenfaktor wichtige Argumente für die Endlagerung Vorort: Die Kosten für einen z.B. 20 km tiefen Bohrschacht mit einem Fassungsvermögen von einem m³/m werden auf etwa €200 Mio. geschätzt. Die reine Bohrzeit mit dem kontinuierlich arbeitenden Metallschmelze-Bohrverfahren beträgt dafür etwa ein halbes Jahr, so dass der Rest des Jahres für An- und Abtransport verbleibt und damit pro Jahr mit einer Bohranlage ein 20 km Bohrschacht produktionsfertig erstellt werden kann. Pro Tiefbohrschacht können beispielsweise 5 x 1000 m Endlagersegmente mit einem Endlagervolumen von etwa 5000 m³ genutzt werden. Bei 24000 m³ hochradioaktiver, wärmeentwickelnder Abfälle für die gegenwärtig vorhandenen Kernkraftwerke in Deutschland, wären 5 erfindungsgemäße Endlager notwendig mit einer Gesamtinvestition von € 1 Milliarde. Dieser Betrag ist bereits in den Bau der sich als Endlager ungeeignet erwiesenen Standorte Gorleben und Schacht Konrad investiert worden und muß in dieser Höhe noch einmal investiert werden, bevor sie als Endlager für schwach- und mittelradioaktive Materialien einsatzfähig sind.
10. Die Kosten für die Suche, Erprobung und Bau eines neuen Zentralendlagers zur Lösung für Deutschlands Endlagerproblem wird nach gegenwärtigen Erfahrungswerten mindestens doppelt so teuer wie die erfindungsgemäße Endlagerlösung vor Ort, wobei die Kosten für den Transport und die Kostenersparnis beim Rückbau der Kernkraftanlage nicht eingerechnet sind. Für das Bauzeitszenario zeichnet sich ein ähnliches Bild ab. Für die erfindungsgemäßen Endlager ist unter Einbeziehung der technischen Entwicklung der Magnetgleiter Metallschmelze - Bohranlagen zur technischen Einsatzreife, eine Fertigstellung von 5 Endlagerschächten bis 2020 zu erwarten. Die Fertigstellung eines Zentral-Endlagers nach konventioneller Bergwerksbauweise wohl nicht vor 2030.

## Patentansprüche

1. Verfahren zur Schaffung eines Endlagers in einem durch ein Metallschmelze-Bohrverfahren erstellten Bohrlochschacht, der eine aus dem Metallschmelze-Medium kontinuierlich entstandene Metall-Bohrlochverschalung aus einem Guss aufweist, **dadurch gekennzeichnet, dass** ein endzulagerndes Material (8) in einem unteren Bereich des Bohrlochschachtes (1) deponiert wird, dieser untere Bereich (7) nach Abfüllung vom Restschacht (10) separiert wird und dieser untere Bereich (7) selbsttätig in Richtung Erdmittelpunkt auswandert, wobei die Wandstärke der metallischen Bohrlochverschalung (2) mindestens eines als Endlager bestimmten unteren Bohrlochschachtabschnitts (1/7) derart ausgeführt wird, dass sie von oben nach unten zunimmt, so dass sich ein von unten nach oben im Wesentlichen konusförmig verjüngender unterer Bohrlochschachtabschnitt ergibt.

2. Verfahren nach Anspruch 1, **dadurch gekennzeichnet, dass** durch Restwärme-Erzeugung des hochradioaktiven Materials das Auswandern unterstützt wird.

3. Verfahren nach einem der vorherigen Ansprüche, **dadurch gekennzeichnet, dass** der Bohrlochschacht bis in eine solche Tiefe erstellt wird, dass der Gebirgsdruck und/oder das Eigengewicht unter Schwerkraft und/oder eine Gesteinsschmelzebildung aus dem heißen Tiefengestein das Auswandern unterstützt.

4. Verfahren nach einem der vorherigen Ansprüche, **dadurch gekennzeichnet, dass** die seitlichen Druckkräfte des Tiefengesteins auf den Metallmantel eines separierten unteren Bohrlochschachtabschnitts (1/7) sich zu abwärtsgerichteten Druckkräften auf die Spitze (3) des separierten Bohrlochschachtabschnitts kumulieren.

5. Verfahren nach einem der vorherigen Ansprüche, **dadurch gekennzeichnet, dass** wenigstens ein Bohrlochschacht zur Endlagerung durch Selbstversenkung direkt vor Ort an Kernkraftwerken(18) und/oder Zwischenlagern (19) und/oder sonstigen kerntechnischen Anlagen erstellt wird.

6. Verfahren nach einem der vorherigen Ansprüche, **dadurch gekennzeichnet, dass** endzulagerndes Material (8) ohne Kontakt zur Biosphäre direkt, über ein Magnetgleitersystem ins jeweils Bohrlochtiefste deponiert wird.

7. Verfahren nach einem der vorherigen Ansprüche, **dadurch gekennzeichnet, dass** ein Medium in die Freiräume (9) zwischen dem eingelagerten Material zur Entlastung der Trägereinheiten durch Auftrieb und/oder als Wärmeträger und/oder Moderator für schnelle Neutronen zur Erhöhung der Wärmeproduktion eingefüllt wird.

8. Verfahren nach einem der vorherigen Ansprüche, **dadurch gekennzeichnet, dass** ein abgefüllter unterer Bohrlochschachtabschnitt durch einen druckfesten Deckel (5) verschlossen wird.

9. Verfahren nach einem der vorherigen Ansprüche, **dadurch gekennzeichnet, dass** oberhalb des verschlossenen unteren Bohrlochabschnitts die Metallgussverschalung des Bohrlochschachts (4) über eine geeignete Länge mittels einer Wärmequelle an einer Magnetgleiter-Schmelzvorrichtung abgeschmolzen und so der untere Bohrlochschachtabschnitt vom Restschacht getrennt wird, wobei die beim Abschmelzen der Bohrlochverschalung anfallende Metallschmelze einen druckfesten Verschluss des unteren Bohrlochschachtabschnitts (6) bildet.

10. Verfahren nach einem der vorherigen Ansprüche, **dadurch gekennzeichnet, dass** eine durch Restwärmeproduktion, Eigenwärme des Tiefengesteins, Seitendruck des Gebirges und Schwerkraftwirkung auf den abgetrennten unteren Bohrlochschachtabschnitt (7/1) auftretende Teilschmelzebildung zwischen Umgebungsgestein und Mantel des unteren Bohrlochschachtabschnitts (2) als Gleitbahn zwischen heißem Tiefengestein und Mantel des Endlagerabschnitts (1/7)) wirkt und unter Seitendruck des Gebirges und/oder Schwerkraftwirkung auf den abgetrennten unteren Bohrlochschachtabschnitt ein Auswandern in Richtung Erdinneres beschleunigt.

11. Verfahren nach einem der vorherigen Ansprüche, **dadurch gekennzeichnet, dass** die in der Teilschmelze gelösten Fluide dem heißen unteren Bohrlochabschnitt bei der Auswanderung in heißere Regionen des Erdinneren folgen, und/oder vorauseilen, wodurch die sichere Entsorgung der eingepressten Fluide gesichert und die Auswanderung zusätzlich beschleunigt wird.

12. Verfahren nach einem der vorherigen Ansprüche, **dadurch gekennzeichnet, dass** der Restbohrschacht mit einer Schachtsegmentspitze (3) aus Metallschmelze versehen wird und das Verfahren zur Abfüllung weiterer unterer Bohrlochschachtabschnitte wiederholt wird.

13. Verfahren nach einem der vorherigen Ansprüche, **dadurch gekennzeichnet, dass** nicht nur die Endlagerung des hochradioaktiven Inventars eines Kernkraftwerks (18), sondern auch dessen Demontage mit direkter Endlagerung des anfallenden Materials vor Ort in ein und dem selben Bohrlochschacht durchgeführt wird, derart, dass eine Verbindung (12) vom Reaktorgebäude und/oder Reaktor und/oder Zwischenlager zum Bohrlochschacht hermetisch abgetrennt von der Biosphäre erstellt wird.

14. Verfahren nach einem der vorherigen Ansprüche, **dadurch gekennzeichnet, dass** beim Wechsel abgebrannter Kernbrennelemente und nach einer kurzen oder keinen Zwischenkühlung die abgebrannten Brennelemente mit einer Magnetgleitereinrichtung direkt im Kühlmedium (9) des unteren Bohrlochschachtabschnitts deponiert werden, um damit die höhere Restwärme der abgebrannten Brennelemente zur schnelleren Selbstversenkung eines unteren Bohrlochschachtabschnittes zu nutzen.

15. Verfahren nach einem der vorherigen Ansprüche, **dadurch gekennzeichnet, dass** vom Reaktor (17) zu einem tiefliegenden Becken(15), das durch Graphitkokillen mit Überlaufvorrichtungen(16) belegt ist und im Abklingbereich des Reaktors oder Zwischenlagers liegt, ein Tunnel (21) verläuft, damit für den Fall einer Reaktorschmelze die hochradioaktive Schmelze in das Becken läuft, wobei über ein automatisiertes Transportsystem die Reaktorschmelze direkt in einen unteren Bohrlochschachtabschnitt als Endlager abgesetzt wird.

16. Vorrichtung zur Schaffung sicherer Endlager umfassend wenigstens einen Bohrschacht mit einer Bohrlochmetallverschalung aus einem Guss, **dadurch gekennzeichnet, dass** mindestens ein unterer Bohrlochschachtabschnitt (1/7) nach Abfüllen von Endlagermaterial vom Rest des Bohrlochschachts abtrennbar/abgetrennt ist, um sich durch Eigenwärmeerzeugung und/oder Gebirgsdruck und/oder Eigengewicht unter Schwerkraftwirkung und/oder Gesteinsschmelzebildung in Richtung Erdmittelpunkt zu versenken, wobei die Bohrlochverschalung (2) des als Endlager genutzten unteren Bohrlochschachtabschnitts (10) außen zumindest im Wesentlichen eine Kegelform bildet, bei der die Wandstärke der Verschalung von unten nach oben abnimmt.

17. Vorrichtung nach einem der Ansprüche 16, **dadurch gekennzeichnet, dass** mindestens ein mit radioaktiven Material beladener unterer Bohrlochschachtabschnitt in den Freiräumen mit einem Medium auffüllbar ist, wobei das in den Freiräumen zwischen dem eingelagerten hochradioaktiven Material eingefüllte Medium zu dessen Gewichtsentlastung durch Auftrieb und/oder als Moderator und Wärmetauscher eingesetzt ist.

18. Vorrichtung nach einem der Ansprüche 16 bis 17, **dadurch gekennzeichnet, dass** der von der Außenwelt hermetisch abgeschirmte Transporttunnel (12) von einer kerntechnischen Anlage zum Endlager-Bohrlochschacht nach Ende der Laufzeit der kerntechnischen Anlage auch zur direkten Endlagerung des gesamten kontaminierten Demontagematerials nutzbar ist.

## Claims

1. A method of creating a final repository in a borehole produced by a metal fusion drilling method and having a metal borehole lining from a casting continuously formed from the metal melt medium, **characterised in that** a material for final storage (8) is deposited in a lower area of the borehole shaft (1), this lower area (7) is separated from the rest of the shaft (10) after filling and this lower area (7) migrates automatically toward the centre of the earth, wherein the wall thickness of the metallic borehole lining (2) of at least one lower borehole region (1/7) intended as a final repository is formed so that it increases from the top downward, so that a lower borehole region tapering essentially conically from the bottom upward results.

2. Method according to claim 1, **characterised in that** the migration is supported by residual heat generation of the highly radioactive material.

3. Method according to one of the preceding claims, **characterised in that** the borehole is sunk to such a depth that the rock pressure and/or the dead weight under the force of gravity and/or a rock melt formation from the hot plutonic rock supports the migration.

4. Method according to one of the preceding claims, **characterised in that** the lateral compressive forces of the plutonic rock on the metal jacket of a separated lower borehole region (1/7) accumulate to form downwardly directed compressive forces on the tip (3) of the separated borehole region.

5. Method according to one of the preceding claims, **characterised in that** at least one borehole for final storage is produced by self-driving directly in situ at nuclear power plants (18) and/or intermediate storage facilities (19) and/or other nuclear facilities.

6. Method according to one of the preceding claims, **characterised in that** material for final storage (8) is deposited directly into the respectively deepest part of the borehole without contact with the biosphere via a magnetic slide system.

7. Method according to one of the preceding claims, **characterised in that** a medium is filled in the free spaces (9) between the stored material to relieve the carrier units by uplift and/or as heat transfer media and/or as moderator for fast neutrons to increase the heat production.

8. Method according to one of the preceding claims, **characterised in that** a filled lower borehole region is closed by a pressure-resistant cover (5).

9. Method according to one of the preceding claims, **characterised in that** above the closed lower borehole region, the cast metal lining of the borehole (4) is melted over a suitable length by means of a heat source on a magnetic slide melting apparatus and the lower borehole region is thus separated from the rest of the shaft, wherein the metal melt accruing during melting of the borehole lining forms a pressure-resistant plug of the lower borehole region (6).

10. Method according to one of the preceding claims, **characterised in that** a partial melt formation occurring between the surrounding rock and the jacket of the lower borehole region (2) through residual heat production, autogenously generated heat of the plutonic rock, lateral pressure of the rock and the effect of the force of gravity on the separated lower borehole region (7/1) acts as a slide path between the hot plutonic rock and the jacket of the final repository region (1/7) and under lateral pressure of the rock and/or the effect of gravity on the separated lower borehole region accelerates a migration toward the earth's interior.

11. Method according to one of the preceding claims, **characterised in that** the fluids dissolved in the partial melt follow and/or precede the hot lower borehole region in the migration into hotter regions of the earth's interior, whereby the safe disposal of the pressed-in fluids is ensured and the migration is additionally accelerated.

12. Method according to one of the preceding claims, **characterised in that** the rest of the shaft is provided with a shaft plug (3) of metal melt and the method of filling further lower borehole regions is repeated.

13. Method according to one of the preceding claims, **characterised in that** not only the final storage of the highly radioactive inventory of a nuclear power plant (18), but also the dismantling thereof with direct final storage of the accruing material is carried out in situ in one and the same borehole, such that a connection (12) from the reactor building and/or reactor and/or intermediate storage facility to the borehole, hermetically sealed from the biosphere, is produced.

14. Method according to one of the preceding claims, **characterised in that** when changing spent nuclear fuel elements and after a short or no intermediate cooling, the spent fuel elements are deposited with a magnetic slide device directly in the cooling medium (9) of the lower borehole region, in order to thus utilise the higher residual heat of the spent fuel elements for quicker self-driving of a lower borehole region.

15. Method according to one of the preceding claims, **characterised in that** a tunnel (21) runs from the reactor (17) to a low-lying basin (15) lined with graphite ingot moulds with overflow apparatuses (16) and lying in the decay area of the reactor or intermediate storage facility, so that in the event of a reactor meltdown, the highly radioactive melt runs into the basin, the reactor melt being directly deposited via an automated transport system into a lower borehole region as final repository.

16. An apparatus for creating safe final depositories, comprising at least one borehole with a metal borehole lining of a casting, **characterised in that** at least one lower borehole region (1/7), after filling with final repository material can be separated/is separated from the rest of the borehole, in order to sink toward the centre of the earth by generation of autogenously generated heat and/or rock pressure and/or dead weight under the force of gravity and/or rock melt formation, wherein the borehole lining (2) of the lower borehole region (10) used as final repository outside forms at least essentially a conical shape in which the wall thickness of the lining decreases from the bottom to the top.

17. The apparatus according to one of claims [sic] 16, **characterised in that** at least one lower borehole region loaded with radioactive material can be filled in the free spaces with a medium, wherein the medium filled in the free spaces between the stored highly radioactive material is used to relieve the weight thereof by uplift and/or as moderator and heat exchanger.

18. The apparatus according to one of claims 16 to 17, **characterised in that** the transport tunnel (12) hermetically sealed from the outside world can also be used by a nuclear facility as a final repository borehole after the end of the run time of the nuclear facility for direct final storage of the entire contaminated dismantled material.

## Revendications

1. Procédé de création d'un stockage définitif dans un puits de forage établi par un procédé de forage par bain de fusion qui présente un coffrage de forage métallique résultant en continu du moyen de fonte métallique, en une fonte, **caractérisé en ce qu'**un matériau à stocker définitivement (8) est déposé dans une zone inférieure du puits de forage (1), cette zone inférieure (7) est séparée après le remplissage du reste du puits (10) et cette zone inférieure (7) dérive automatiquement en direction du centre de la terre, l'épaisseur de paroi du coffrage de forage métallique (2) d'au moins une section de puits de forage (1/7) inférieure déterminée comme stockage définitif étant réalisée de telle sorte qu'elle augmente de haut en bas de sorte qu'il résulte une section de puits de forage inférieure, se rétrécissant essentiellement en forme de cône de bas en haut.

2. Procédé selon la revendication 1, **caractérisé en ce que** la dérive est assistée par la génération de la chaleur restante du matériau hautement radioactif.

3. Procédé selon l'une quelconque des revendications précédentes, **caractérisé en ce que** le puits de forage est établi jusqu'à une telle profondeur que la pression de la roche et/ou le propre poids assiste la dérive sous l'action de la force de gravité et/ou une formation de fonte à partir des roches plutoniques chaudes.

4. Procédé selon l'une quelconque des revendications précédentes, **caractérisé en ce que** les forces de pression latérales des roches plutoniques sur l'enveloppe métallique d'une section de puits de forage (1/7) inférieure séparée se cumulent pour former des forces de pression dirigées vers le bas sur la pointe (3) de la section de puits de forage séparée.

5. Procédé selon l'une quelconque des revendications précédentes, **caractérisé en ce qu'**au moins un puits de forage est établi pour le stockage final par autoimmersion directement sur place au niveau de centrales nucléaires (18) et/ou lieux de stockage temporaires (19) et/ou autres installations nucléaires.

6. Procédé selon l'une quelconque des revendications précédentes, **caractérisé en ce** le matériau à stocker définitivement (8) est déposé sans contact avec la biosphère, directement par un système de patin magnétique au plus profond du forage respectif.

7. Procédé selon l'une quelconque des revendications précédentes, **caractérisé en ce qu'**un moyen est versé dans les espaces libres (9) entre le matériau stocké pour la décharge des unités de support par poussée verticale et/ou comme agent caloporteur et/ou modérateur pour des neutrons rapides afin d'augmenter la production de chaleur.

8. Procédé selon l'une quelconque des revendications précédentes, **caractérisé en ce qu'**une section de puits de forage inférieure remplie est fermée par un couvercle (5) résistant à la pression.

9. Procédé selon l'une quelconque des revendications précédentes, **caractérisé en ce qu'**au-dessus de la section de forage inférieure fermée, le coffrage en fonte métallique du puits de forage (4) est fondu sur une longueur appropriée à l'aide d'une source de chaleur sur un dispositif de fonte de patin magnétique et la section de puits de forage inférieure est alors séparée du reste du puits, la fonte métallique produite lors de la fonte du coffrage de forage formant une fermeture résistante à la pression de la section de puits de forage inférieure (6).

10. Procédé selon l'une quelconque des revendications précédentes, **caractérisé en ce qu'**une formation de fonte partielle survenant de par la production de chaleur restante, la propre chaleur des roches plutoniques, la pression latérale de la roche et l'action de la force de gravité sur la section de puits de forage (7/1) inférieure séparée agit entre les roches environnantes et l'enveloppe de la section de puits de forage inférieure (2) comme une coulisse entre les roches plutoniques chaudes et l'enveloppe de la section de stockage définitif (1/7) et accélère une dérive en direction de l'intérieur de la terre sous pression latérale de la roche et/ou l'action de la force de gravité sur la section de puits de forage inférieure séparée.

11. Procédé selon l'une quelconque des revendications précédentes, **caractérisé en ce que** les fluides dissous dans la fonte partielle suivent et/ou précèdent la section de forage inférieure chaude lors de la dérive dans des régions plus chaudes de l'intérieur de la terre, par quoi l'élimination sûre des fluides enfoncés est assurée et la dérive est en outre accélérée.

12. Procédé selon l'une quelconque des revendications précédentes, **caractérisé en ce que** le puits de forage restant est pourvu d'une pointe de segment de puits (3) en fonte métallique et le procédé de remplissage d'autre sections de puits de forage inférieures est répété.

13. Procédé selon l'une quelconque des revendications précédentes, **caractérisé en ce** non seulement le stockage définitif de l'inventaire hautement radioactif d'une centrale nucléaire (18) mais aussi son démontage est réalisé avec stockage définitif du matériau produit sur place dans un seul et même puits de forage de telle sorte qu'une liaison (12) du bâtiment du réacteur et/ou du réacteur et/ou du lieu de stockage temporaire au puits de forage soit établie de manière hermétiquement séparée de la biosphère.

14. Procédé selon l'une quelconque des revendications précédentes, **caractérisé en ce que** lors du changement d'éléments combustibles usés et après un bref ou pas de refroidissement intermédiaire, les éléments combustibles usés sont déposés avec un dispositif de patin magnétique directement dans le moyen de refroidissement (9) de la section de puits de forage inférieure afin d'utiliser ainsi la chaleur restante plus élevée des éléments combustibles usés pour l'autoimmersion plus rapide d'une section de puits de forage inférieure.

15. Procédé selon l'une quelconque des revendications précédentes, **caractérisé en ce qu'**un tunnel (21) s'étend du réacteur (17) à un bassin (15) profond qui est garni par des coquilles de graphite de dispositifs de trop-plein (16) et se trouve dans la zone de décontamination du réacteur ou lieu de stockage temporaire, afin que dans le cas d'une fusion du réacteur, la fonte hautement radioactive coule dans le bassin, la fonte du réacteur étant directement déposée dans une section de puits de forage inférieure comme stockage définitif par le biais d'un système de transport automatisé.

16. Dispositif pour créer des stockages définitifs sûrs comprenant au moins un puits de forage avec un coffrage métallique de forage en une fonte, **caractérisé en ce qu'**au moins une section de puits de forage inférieure (1/7) peut être séparée/est séparée après le remplissage de matériau de stockage définitif du reste du puits de forage afin de s'immerger par la génération de la propre chaleur et/ou la pression de la roche et/ou le propre poids sous l'action de la force de gravité et/ou la formation de fonte de roche en direction du centre de la terre, le coffrage de forage (2) de la section de puits de forage (10) inférieure utilisée comme stockage définitif présentant à l'extérieur au moins essentiellement une forme conique, pour laquelle l'épaisseur de paroi du coffrage se réduit de bas en haut.

17. Dispositif selon l'une quelconque des revendications 16, **caractérisé en ce qu'**au moins une section de puits de forage inférieure chargée de matériau radioactif peut être remplie d'un moyen dans les espaces libres, le moyen rempli dans les espaces libres entre le matériau hautement radioactif stocké étant utilisé pour sa propre décharge de poids par poussée verticale et/ou comme modérateur et échangeur de chaleur.

18. Dispositif selon l'une quelconque des revendications 16 à 17, **caractérisé en ce que** le tunnel de transport (12) hermétiquement blindé par rapport au monde extérieur peut être utilisé par une installation nucléaire relative au puits de forage de stockage définitif à la fin de la durée de fonctionnement de l'installation nucléaire aussi pour le stockage définitif direct de l'ensemble du matériau de démontage contaminé.
